# EUROPÄISCHE PATENTSCHRIFT

(11) **EP 0 522 345 B1**
(45) Veröffentlichungstag und Bekanntmachung des Hinweises auf die Patenterteilung: **23.08.1995**
(21) Anmeldenummer: 92110533.4
(22) Anmeldetag: 23.06.1992
(51) Int. Cl.: F24C 7/08, H05B 3/74, H05B 1/02

(54) **Netzspannungsisolierung mit Sensoren unter Glaskeramik-Kochflächen.**
Supply voltage isolation with sensors below glass-ceramic cooking hob plates.
Isolation de tension de réseau avec détecteurs au-dessous de plaques chauffantes vitrocéramiques.

(30) Priorität: 28.06.1991 DE 9108013 U
(43) Veröffentlichungstag der Anmeldung: 13.01.1993
(73) Patentinhaber: Bosch-Siemens Hausgeräte GmbH, 81669 München (DE)
(72) Erfinder: Plankl, Manfred, Dipl.-Ing., W-8357 Wallersdorf (DE); Wittauer, Günther, Dipl.-Ing. (FH), W-8220 Traunstein (DE)

(56) Entgegenhaltungen:
- EP-A- 0 288 915

## Beschreibung

Die Erfindung bezieht sich auf eine Netzspannungsisolierung gemäß dem ersten Teil des Patentanspruchs 1.

Bislang wurde für Glaskeramik-Kochflächen eine Temperaturabschaltung, die zum Schutz erhitzter Glaskeramikflächen diente, sensormäßig durchgeführt. Dabei war eine Anbringung von Temperatursensoren in Umgebung des Heißbereiches der Glaskeramik-Kochfläche nicht erforderlich. Die Anwendung metallischer Sensoren, beispielsweise zur Topferkennung, wobei die metallischen Sensoren unterhalb der Glaskeramik angeordnet sind, ist bislang nicht erfolgt. Da die Glaskeramik bei höheren Temperaturen, etwa ab 200°C, halbleitend wird, gelten Sensoren unter dem Heißbereich der Glaskeramik-Kochfläche als berührbar. Es ist deshalb üblich, daß beim Betrieb solcher Sensoranordnungen mit einer Schutz-Kleinspannung gearbeitet wird. Für diesen Betriebsfall ist infolge aufwendiger Leitungsisolierungen erheblicher Platzbedarf unterhalb der Glaskeramik-Kochfläche notwendig.

Aufgabe der Erfindung ist es daher, metallische Sensoren unterhalb der Glaskeramik-Kochfläche in deren Heißbereich betreiben zu können, ohne mit Schutz-Kleinspannung arbeiten zu müssen.

Die erfindungsgemäße Anordnung zur Lösung dieser Aufgabe ist gekennzeichnet durch die Merkmale des Patentanspruch 1.

Eine weitere vorteilhafte Ausgestaltung der Erfindung ist im Unteranspruch enthalten.

Ein Ausführungsbeispiel nach der Erfindung ist in folgenden anhand der Zeichnung näher beschrieben. Es zeigt:
- Fig. 1: eine Sensoranordnung unter einer Glaskeramik-Kochfläche,
- Fig. 2a, b): tiefe Ersatzschaltung der Sensoranordnung.

Gemäß Fig. 1 ist eine Glaskeramik-Kochfläche 1, ein metallischer Sensor 2, isolierende dielektrische Schichten 3 und ein Strahlungsheizkörper 4 erkennbar. Gemäß Fig. 2a, b) ist eine als Ersatzschaltung den Sachverhalt nach Fig. 1 darstellende Anordnung erkennbar. Dabei handelt es sich um die Dielektrika-Folge als die der Sensor 2 aufgebaut ist. Elektrostatisch stellt der Sensor eine netzspannungsisolierende kapazitive Reihenschaltung dar, die so dimensioniert ist, daß sie einen Netzspannungs-Berührungsschutz abgibt. Als Isolations- und Dielektrikmaterial wird Mikanit® verwendet, wobei die anordnungsbedingt Dielektrika-Folge dann durch eine Mikanitschicht mit nachfolgender Glaskeramikschicht und eine gleiche Mikanitschicht ausgeführt ist. Diese Sensoranordnung, unter Einbeziehung der Glaskeramik-Kochfläche, wirkt infolge von Kapazitatsänderungen durch Materialien auf der Glaskeramik oder über den Verlustfaktor Delta als Funktion der Zeit der Glaskeramik als kapazitiver und temperaturabhängiger Indikator. Dabei ist der so erstellte Sensor gleichzeitig als Isolationsschicht gegenüber der Metalisierung 2 netzspannungsisolierend.

Eine Optimierung solcher Sensoranordnungen hängt von der Temperaturverträglichkeit der Isolationsschicht ab, da dies die Einbaunähe zum Heißbereich der Glaskeramik-Kochfläche entscheidend beeinflußt. Die Grenzen dieser Anordnung bezüglich der Sensortauglichkeit ist daher von der Temperaturverträglichkeit solcher Anordnungen entscheidend geprägt.

## Patentansprüche

1. Netzspannungsisolierung mit Sensoren unter Glaskeramik-Kochflächen, wobei ein metallischser Sensor (2) unter einer Glaskeramik-Kochfläche (1) innerhalb oder außerhalb des durch einen Strahlungsheizkörper (4) bedingten Heißbereiches der Glaskeramik-Kochfläche (1) angeordnet ist, **dadurch gekennzeichnet,** daß der Sensor (2) bei einem über dem Normalbetrieb liegenden, höherfrequenten Arbeitspunkt betreibbar ist, und daß der Sensor (2) als netzspannungsisolierende, kapazitive Reihenschaltung, die für Netzspannungsberührungsschutz dimensioniert ist, derart ausgeführt ist, daß die anordnungsbedingte, kapazitive Reihenschaltung aus drei Dielektriken, die von Metallisierungen eingefaßt sind, besteht.

2. Netzspannungsisolierung nach Anspruch 1, dadurch gekennzeichnet, daß die Dielektriken durch Isolationsmittel (3) und die Glaskermaik-Kochflache (1) gebildet sind.

## Claims

1. Mains voltage insulation with sensors under glass-ceramic cooking surfaces, wherein a metallic sensor (2) is arranged under a glass-ceramic cooking surface (1) within or outside the hot region, caused by a radiant heating element (4), of the glass-ceramic cooking surface (1), characterised thereby that the sensor (2) is operable at a higher frequency operating point lying above the normal operation, and that the sensor (2) is constructed as a series circuit, which insulates mains voltage and is dimensioned for mains voltage contact protection, in such a manner that the capacitive series circuit, which is dependent on arrangement, consists of three dielectrics which are enclosed by metallisings.

2. Mains voltage insulation according to claim 1, characterised thereby that the dielectrics are formed by insulating means (3) and the glass-ceramic cooking surface (1).

## Revendications

1. Isolation de la tension du réseau avec des détecteurs situés sous des plaques de cuisson en vitrocéramique, un détecteur métallique (2) étant disposé sous une plaque de cuisson en vitrocéramique (1) dans ou en dehors de la zone chaude de la plaque de cuisson en vitrocéramique (1) conditionnée par un corps de chauffe rayonnant (4), caractérisée en ce que le détecteur (2) peut fonctionner à un point de fonctionnement d'une fréquence supérieure à celle du régime normal, et en ce que le détecteur (2) est réalisé en tant que couplage capacitif en série isolant de la tension du réseau, qui est dimensionné pour assurer une protection de contact contre la tension du réseau, de telle sorte que le couplage capacitif en série conditionné par la disposition soit constitué de trois diélectriques qui sont entourés de métallisations.

2. Isolation de la tension du réseau selon la revendication 1, caractérisée en ce que les diélectriques sont constitués de moyens d'isolation (3) et de la plaque de cuisson en vitrocéramique (1).
